# EUROPÄISCHE PATENTSCHRIFT

(11) **EP 0 371 435 B1**
(45) Veröffentlichungstag und Bekanntmachung des Hinweises auf die Patenterteilung: **11.11.1992**
(21) Anmeldenummer: 89121888.5
(22) Anmeldetag: 27.11.1989
(51) Int. Cl.: B61F 5/30, B61F 5/38

(54) **Laufwerk für Schienenfahrzeuge**
Running gear for railway vehicles
Train de roulement pour véhicules ferroviaires

(30) Priorität: 26.11.1988 DE 3839994
(43) Veröffentlichungstag der Anmeldung: 06.06.1990
(73) Patentinhaber: ABB HENSCHEL WAGGON UNION GmbH, D-13509 Berlin (DE)
(72) Erfinder: Ahlborn, Günter, D-5900 Siegen 21 (DE); Büdenbender, Herbert, D-5902 Netphen 2 (DE); Lohmann, Alfred Dipl.-Ing., D-5900 Siegen-Eisern (DE)
(74) Vertreter: Rupprecht, Klaus, Dipl.-Ing.

(56) Entgegenhaltungen:
- DE-A- 2 302 550

## Beschreibung

Die Erfindung betrifft ein Laufwerk für Schienenfahrzeuge mit tiefliegender Ladebrücke, bestehend aus mindestens zwei Radsätzen mit kleinem Achsstand und einem aus Seitenwangen und Querträger zwischen jeweils zwei Achsen bestehenden Laufwerkrahmen, wobei die Radsätze über die Achslager in dem Laufwerkrahmen eingespannt sind und das Laufwerk mit dem Fahrzeugrahmen lediglich über je eine seitlich längsliegende Blatttragfeder und Schakengehänge drehzapfenlos verbunden ist und Anschläge die Bewegung des Laufwerks relativ zum Schienenfahrzeug begrenzen.

Es sind Laufwerke für Schienenfahrzeuge mit einer Ladebrücke bekannt, die unterhalb der Pufferebene liegt. Hierbei werden zumeist Radsätze mit einem kleinen Durchmesser verwendet, wobei die Wiege oder die Verbindung der Seitenwangen der Laufwerke in der Quermitte des Laufwerks nach unten durchgekröpft ist, um eine Drehpfanne aufnehmen zu können. Nachteilig bei dieser Anordnung ist der durch die Durchkröpfung der Wiege oder der Querverbindung der Seitenwangen erforderliche große Achsstand des Laufwerks.

Durch die DE-PS 23 02 550 sind nun Zweiachs-Laufwerke der eingangs genannten Klassifizierung bekannt, bei denen der Laufwerkrahmen an beiden Querenden in seiner Längsmitte je eine vertikal offene und innen als Rechteck ausgebildete Achshalterführung trägt und wobei in diese Achshalterführung von oben ein am Fahrzeugrahmen befestigter gerader und ebener Achshalter ragt. Bei dieser vorbekannten Ausführung eines Zweiachs-Laufwerks erfolgt die Führung dieses Laufwerks am Fahrzeug gleich der Führung einer Einzelachse. Längs- und Querspiel sowie der horizontale Ausschlag des Laufwerks werden durch das Spiel in der Achshalterführung begrenzt. Durch den so ermöglichten kleinen Achsstand wird eine möglichst große Annäherung an das Laufbild einer Einzelachse erzielt. Das Fehlen einer Drehpfanne oder eines Drehkranzes ermöglicht eine sehr niedrige Bauhöhe. Zur Erzielung dieser niedrigen Bauhöhe ist weiter die Auflage der Blatttragfeder in Querrichtung des Laufwerks vor die Achslager gelegt.

Nachteilig bei dieser vorgenannten Ausführung ist die Anordnung der direkt an den Seitenwangen angeordneten Blatttragfeder, die in vertikaler Ebene nach oben begrenzt durch den Laderaum des Fahrzeugs und nach unten begrenzt durch das Lichtraumprofil lediglich die Verwendung von sehr kurzen Schaken zur Aufhängung der Blatttragfeder ermöglicht. Diese kurzen Schaken, die die einzige direkte Verbindung zwischen Laufwerk und Wagenkasten darstellen, bewirken beim Ausdrehen des Laufwerks bei Kurvenfahrt sehr hohe Rückstellmomente und damit höhere Führungskräfte. Ein weiterer Nachteil dieses Laufwerks besteht darin, daß bei der vorhandenen kleinen Federbasis unter Berücksichtigung des kinematischen Umgrenzungsprofils kein der Fahrdynamik entsprechendes Querspiel gegeben werden kann.

Die Aufgabe vorliegender Erfindung bestand darin, bei einem Laufwerk der eingangs genannten Art die Wankeigenschaften zu verbessern, das Laufverhalten in der Geraden und im Bogen bei Anordnung von erforderlichem Querspiel des Laufwerks zu optimieren und durch Verwendung von Langschaken günstiger zu gestalten. Die Kraftüberleitung von der Ladebrücke über die Blatttragfeder in das Laufwerk sollte verbessert werden.

Diese Aufgabe wird gemäß der Erfindung dadurch gelöst, daß die Blatttragfedern auf außen an den Seitenwangen des Laufwerkrahmens angeordneten Federkonsolen seitlich zwischen dem Lichtraumprofil und dem Laderaum des Fahrzeug und oberhalb der Räder angeordnet sind. Hierbei ist jede Blatttragfeder bei einem zweiachsigen Laufwerk direkt auf der Federkonsole und bei einem dreiachsigen Drehgestell unter Zwischenschaltung einer Traverse auf den Federkonsolen gelagert. Jede Federkonsole ist dabei auf ihrer Außenseite, dem Lichtraumprofil angepaßt von der Seitenwange erst horizontal nach außen, dann schräg nach oben und im Bereich der Federauflage vertikal nach oben weisend ausgebildet. Jede Blatttragfeder kann weiter seitlich zwischen dem Lichtraumprofil und dem Laderaum des Fahrzeugs und oberhalb der Ladeebene angeordnet sein.

Durch diese Anordnung der Blatttragfedern des Laufwerks kann die Schakenlänge optimal gestaltet werden. Die bei Kurvenfahrt auftretende Rückstellwirkung ist definiert zu bemessen. Das Laufwerk kann weiter zur Verbesserung des Laufverhaltes in der Geraden und im Bogen mit dem entsprechend großen Querspiel versehen werden, da dieses jetzt über die Anordnung der Federkonsole zwischen dem Lichtraumprofil und dem Laderaum des Fahrzeugs durch die extrem breite Federbasis mit der erhöhten Wanksteifigkeit des Fahrzeugs im oberen Fahrzeugbereich kompensierbar ist.

Gemäß der Erfindung trägt weiter jede Federkonsole zwischen der Federauflage und der Seitenwange des Laufwerksrahmens auf ihrer Oberseite eine mit dem Fahrzeug zusammenwirkende Drehhemmung. Diese Drehhemmung kann aufgrund der weit ausragenden Federkonsolen bautechnisch günstig angeordnet werden und verbessert die Laufstabilität des Fahrzeugs.

Einzelheiten der Erfindung sind anhand der Zeichnung in Ausführungsbeispielen erläutert.

Es zeigen:
Fig. 1 die Seitenansicht eines zweiachsigen Laufwerks gemäß der Erfindung,
Fig. 2 die Draufsicht auf das Laufwerk nach Fig. 1,
Fig. 3 einen vertikalen Querschnitt durch das Laufwerk nach Fig. 1,
Fig. 4 die Seitenansicht eines dreiachsigen Laufwerks gemäß der Erfindung,
Fig. 5 einen vertikalen Querschnitt durch das Laufwerk nach Fig. 4.

Wie in den Figuren 1 bis 3 dargestellt, ist der Rahmen eines zweiachsigen Laufwerks gemäß der Erfindung im Grundriß etwa Doppel-T-förmig ausgeführt. Hierbei bilden die Seitenwangen 1 sowie der Querträger 2 den Laufwerkrahmen. In den Seitenwangen 1 sind über Achslager 3 die Radsätze 4 eingespannt. Der Achsstand der Radsätze 4 wurde dabei so klein wie möglich gewählt. Außen an den Seitenwangen 1 sind mittig Federkonsolen 5 angeordnet. Diese Federkonsolen 5 verlaufen auf ihrer Außenseite dem Lichtraumprofil 6 angepaßt von der Seitenwange 1 erst horizontal nach außen, dann schräg nach oben und im Bereich der Federauflage 7 vertikal nach oben. Die Federauflage 7 befindet sich dabei seitlich zwischen dem Laderaum 8 und dem Lichtraumprofil 6 und im Ausführungsbeispiel oberhalb der Räder der Radsätze 4. Auf der Federauflage 7 ist mit ihrem Federbund 9 in Laufwerklängsrichtung eine Blatttragfeder 10 gelagert, die über langen Schaken 11 mit dem Fahrzeug verbunden ist. Oben auf der Federkonsole 5 ist zwischen der Seitenwange 1 und der Federauflage 7 eine Drehhemmung 12 angeordnet, die mit dem Wagenkasten des Fahrzeugs zusammenwirkt.

In den Figuren 4 und 5 ist die Erfindung an einem dreiachsigen Laufwerk erläutert. Bei diesem dreiachsigen Laufwerk besteht der Laufwerkrahmen wieder aus den Seitenwangen 1, die hier jedoch im Bereich des mittleren Radsatzes 4 geteilt sind und dort vertikal beweglich gelenkig miteinander verbunden sind und einem jeweils zwischen zwei Radsätzen 4 angeordneten, die Seitenwangen 1 verbindenden Querträger 2. Die Radsätze 4 sind hier ebenfalls über die Achslager 3 in den Seitenwangen 1 eingespannt. Zwischen dem mittleren Radsatz 4 und jedem äußeren Radsatz 4 ist auf der Außenseite der Seitenwange 1 eine Federkonsole 5 angeordnet. Die Anordnung dieser Federkonsole 5 erfolgt dabei im Abstand von 1/3 zu 2/3 von dem äußeren Radsatz 4 aus. Die Federkonsole 5 ist dabei auf ihrer Außenseite dem Lichtraumprofil 6 angepaßt erst horizontal nach außen, dann schräg nach oben und im Bereich der Federauflage 7 vertikal nach oben verlaufend ausgebildet. Auf der Federauflage 7 der Federkonsole 5 ist bei dem dreiachsigen Laufwerk gelenkig eine beide Federkonsolen 5 verbindende Traverse 13 angeordnet, die mittig den Federbund 9 der Blatttragfeder 10 trägt. Die Blatttragfeder 10 ist über lange Schaken 11 am Wagenkasten 12 gelagert. Auch bei diesem dreiachsigen Laufwerk erfolgt die Anordnung der Blatttragfeder 10 wieder zwischen dem Laderaum 8 des Fahrzeugs und der seitlichen Begrenzungslinie des Lichtraumprofils 6, im dargestellten Ausführungsbeispiel auch oberhalb der Räder der Radsätze 4.

## Patentansprüche

1. Laufwerk für Schienenfahrzeuge mit tiefliegender Ladebrücke, bestehend aus mindestens zwei Radsätzen (4) mit kleinem Achsstand und einem aus Seitenwangen (1) und Querträger (2) zwischen jeweils zwei Achsen bestehenden Laufwerkrahmen, wobei die Radsätze (4) über die Achslager (3) in dem Laufwerkrahmen eingespannt sind und das Laufwerk mit dem Fahrzeugrahmen lediglich über je eine seitlich längsliegende Blatttragfeder (10) und Schakengehänge (11) drehzapfenlos verbunden ist und Anschläge die Bewegung des Laufwerks relativ zum Schienenfahrzeug begrenzen, **dadurch gekennzeichnet**, daß die Blatttragfedern (10) auf außen an den Seitenwangen (1) des Laufwerkrahmens angeordneten Federkonsolen (5) seitlich zwischen dem Lichtraumprofil (6) und dem Laderaum des Fahrzeugs und oberhalb der Räder angeordnet sind.

2. Laufwerk nach Anspruch 1, **dadurch gekennzeichnet**, daß jede Blatttragfeder (10) bei einem zweiachsigen Laufwerk direkt auf der Federkonsole (5) und bei einem dreiachsigen Drehgestell unter Zwischenschaltung einer Traverse (13) auf den Federkonsolen (5) gelagert sind.

3. Laufwerk nach den Ansprüchen 1 und 2, **dadurch gekennzeichnet**, daß jede Federkonsole (5) auf ihrer Außenseite dem Lichtraumprofil (6) angepaßt von der Seitenwange (1) erst horizontal nach außen, dann schräg nach oben und im Bereich der Federauflage (7) der Federkonsole (5) vertikal nach oben verlaufend ausgebildet ist.

4. Laufwerk nach den Ansprüchen 1 bis 3, **dadurch gekennzeichnet**, daß jede Blatttragfeder (10) seitlich zwischen dem Lichtraumprofil (6) und dem Laderaum (8) des Fahrzeugs und oberhalb dessen Ladeebene angeordnet ist.

5. Laufwerk nach den Ansprüchen 1 bis 4, **dadurch gekennzeichnet**, daß jede Federkonsole (5) zwischen der Federauflage (7) und der Seitenwange (1) des Laufwerkrahmens auf ihrer Oberseite eine mit dem Fahrzeug zusammenwirkende Drehhemmung (12) trägt.

## Claims

1. Running mechanism for rail vehicles having a low-lying loading platform, consisting of at least two wheel sets (4) having a small axle base and a running-mechanism frame consisting of soleplates (1) and cross-member (2) in each case between two axles, in which arrangement the wheel sets (4) are clamped in the running-mechanism frame via the axleboxes (3), and the running mechanism is connected in a pivotless manner to the vehicle frame merely via in each case a leaf suspension spring (10) lying longitudinally at the side and link suspensions (11), and stops limit the movement of the running mechanism relative to the rail vehicle, characterised in that the leaf suspension springs (10) are arranged laterally between the clearance gauge (6) and the loading space of the vehicle and above the wheels on spring brackets (5) arranged on the outside on the soleplates (1) of the running-mechanism frame.

2. Running mechanism according to Claim 1, characterised in that each leaf suspension spring (10) in the case of a four-wheel running mechanism is mounted directly on the spring bracket (5) and in the case of a six-wheel bogie is mounted on the spring brackets (5) with a crosspiece (13) in between.

3. Running mechanism according to Claims 1 and 2, characterised in that each spring bracket (5), adapted on its outside to the clearance gauge (6), is designed so as to run first horizontally to the outside, then up at an angle and vertically upwards in the area of the spring support (7) of the spring bracket (5).

4. Running mechanism according to Claims 1 to 3, characterised in that each leaf suspension spring (10) is arranged laterally between the clearance gauge (6) and the loading space (8) of the vehicle and above its loading plane.

5. Running mechanism according to Claims 1 to 4, characterised in that each spring bracket (5), between the spring support (7) and the soleplate (1) of the running-mechanism frame, carries on its top side an anti-rotation arresting means (12) interacting with the vehicle.

## Revendications

1. Train de roulement de véhicule sur rails à plate-forme de chargement surbaissée, composé d'au moins deux essieux (4) disposés avec un empattement réduit et d'un châssis de train de roulement qui est situé entre respectivement deux essieux et est formé de joues (1) et de traverses (2), les essieux (4) étant reliés au châssis de train de roulement par l'intermédiaire des boîtes d'essieux (3) et le train de roulement étant lié au châssis du véhicule. sans pivot, iniquement par un ressort de suspension à lames (10) disposé sur le côté dans le sens longitudinal et par des anneaux de suspension (11) et des butées limitant les mouvements du train de roulement par rapport au véhicule sur rails, caractérisé par le fait que les ressorts de suspension à lames (10) sont disposés sur le côté entre le gabarit (6) et l'espace de chargement du véhicule et au-dessus des roues, sur des supports de ressorts (5) situés à l'extérieur, sur les joues (1) du châssis de train de roulement.

2. Train de roulement selon la revendication 1, caractérisé par le fait que chaque ressort de suspension (10) repose directement sur le support de ressort (5) dans le cas d'un train de roulement à deux essieux et par l'intermédiaire d'une traverse (13) sur les supports de ressort (5) dans le cas d'un train de roulement à trois essieux.

3. Train de roulement selon les revendications 1 et 2, caractérisé par le fait que chaque support de ressort (5) est adapté au gabarit (6) côté extérieur et s'étend d'abord horizontalement vers l'extérieur à partir d'une joue (1). puis est incliné vers le haut et se prolonge verticalement vers le haut dans la région de l'appui de ressort (7) du support de ressort (5).

4. Train de roulement selon les revendications 1 à 3, caractérisé par le fait que chaque ressort de suspension (10) est disposé sur le côté entre le gabarit (6) et l'espace de chargement (8) du véhicule et au-dessus du plan de chargement de celui-ci.

5. Train de roulement selon les revendications 1 à 4, caractérisé par le fait que chaque support de ressort (5) porte sur sa face supérieure, entre l'appui de ressort (7) et la joue (1) du châssis de train de roulement, un dispositif d'arrêt (12) qui coopère avec le véhicule.
